# EUROPÄISCHE PATENTSCHRIFT

(11) **EP 2 257 949 B1**
(45) Veröffentlichungstag und Bekanntmachung des Hinweises auf die Patenterteilung: **08.05.2013**
(21) Anmeldenummer: 09725983.2
(22) Anmeldetag: 20.03.2009
(51) Int. Cl.: G21F 9/04, G21F 9/06, G21F 9/16

(54) **VERFAHREN ZUM KONDITIONIEREN EINER BEI DER NASSCHEMISCHEN REINIGUNG EINES NUKLEAREN DAMPFERZEUGERS ANFALLENDEN REINIGUNGSLÖSUNG**
METHOD FOR CONDITIONING A CLEANING SOLUTION RESULTING FROM THE WET CHEMICAL CLEANING OF A NUCLEAR STEAM GENERATOR
PROCÉDÉ POUR LE CONDITIONNEMENT D'UNE SOLUTION DE NETTOYAGE RÉSULTANT DU NETTOYAGE PAR VOIE HUMIDE D'UN GÉNÉRATEUR DE VAPEUR NUCLÉAIRE

(30) Priorität: 28.03.2008 DE 102008016020
(43) Veröffentlichungstag der Anmeldung: 08.12.2010
(73) Patentinhaber: AREVA GmbH, 91052 Erlangen (DE)
(72) Erfinder: GASSEN, Rainer, 90765 Fürth (DE); TOPF, Christian, 91301 Forchheim (DE)
(74) Vertreter: Meissner, Bolte & Partner
(86) Internationale Anmeldenummer: PCT/EP2009/053329
(87) Internationale Veröffentlichungsnummer: WO 2009/118277

(56) Entgegenhaltungen:
- EP-A- 0 412 815
- EP-A- 0 568 408
- EP-A- 0 753 486

## Beschreibung

Die Erfindung bezieht sich auf ein Verfahren zum Konditionieren einer bei der nasschemischen Reinigung eines nuklearen Dampferzeugers anfallenden Reinigungslösung.

Bei der nasschemischen Reinigung eines nuklearen Dampferzeugers müssen die dabei entstehenden Reinigungslösungen entsorgt werden. Darin befinden sich in der Regel in gelöster Form Komplexbildner, Ammonium, Amine und Eisen. Die verbrauchten Reinigungslösungen werden in vielen Fällen als Sondermüll verbrannt. Besondere Probleme bei der Entsorgung treten jedoch auf, wenn die Reinigungslösungen radioaktive metallische Nuklide, beispielsweise Co60, in Konzentrationen oberhalb einer zulässigen Freigrenze enthalten. Diese verbrauchten Reinigungslösungen können deshalb nicht als normaler Abfall behandelt werden, sondern müssen für eine abschließende Entsorgung sehr aufwändig und teuer konditioniert und in spezielle Endlager verbracht werden.

Zwar ist es grundsätzlich möglich, die Inhaltsstoffe der Reinigungslösung auf Ionentauscherharze zu laden. Dies führt jedoch zu enormen radioaktiv kontaminierten Abfallvolumina.

Der Erfindung liegt deshalb die Aufgabe zugrunde, ein Verfahren zur Konditionierung einer bei der nasschemischen Reinigung eines nuklearen Dampferzeugers anfallenden Reinigungslösung anzugeben, mit dem auch die Entsorgung von Reinigungslösungen wirtschaftlich möglich ist, die mit radioaktiven metallischen Nukliden kontaminiert sind.

Die genannte Aufgabe wird gemäß der Erfindung gelöst mit einem Verfahren mit den Merkmalen des Patentanspruches 1. Da die Reinigungslösung elektrolytisch behandelt und in der Reinigungslösung enthaltene radioaktive metallische Nuklide an einer Kathode abgeschieden werden, ist es möglich die radioaktive Kontamination der Reinigungslösung soweit zu reduzieren, dass sie unter einer vorgegebenen Freigrenze liegt. Auf diese Weise ist die Entsorgung der in einer großen Menge vorliegenden Reinigungslösung erheblich vereinfacht, da nur die radioaktiv kontaminierte Kathode als radioaktiver Abfall unter Beachtung der jeweiligen Strahlenschutz- und Endlagerbedingungen entsorgt werden muss.

Da die Kathode eine Diamantelektrode ist und demzufolge aus einem Werkstoff besteht, der eine Wasserstoffüberspannung aufweist, und deren Potential oberhalb des Potentials der Wasserstoffentwicklung eingestellt wird, wird eine besonders wirksame Abscheidung radioaktiver metallischer Nuklide erzielt.

Wenn zusätzlich die Anode ebenfalls aus einem Werkstoff besteht, der eine Sauerstoffüberspannung aufweist, vorzugsweise ebenfalls eine Diamantelektrode, deren Potential unterhalb des Potentials der Sauerstoffentwicklung eingestellt wird, können bei der Elektrolyse zugleich die organischen Bestandteile in der Reinigungslösung, z.B. ein Komplexbildner, denaturiert werden, so dass nahezu das gesamte Fe als Oxid oder Hydroxid ausfällt. Auf Grund der großen Oberfläche des ausgefällten Eisenoxids oder Eisenhydroxids werden außerdem in der Lösung noch vorhandene radioaktives metallische Nuklide, beispielsweise Co60, daran adsorbiert und auch auf diese Weise aus der Reinigungslösung entfernt. Bei ausreichend langer Elektrolysezeit kann der gesamte Komplexbildner (z. B. EDTA) zerstört werden. Gleichzeitig sinkt bei dieser Behandlung der CSB- oder TOC-Wert (chemischer Sauerstoffbedarf bzw. Gesamtgehalt an organischem Kohlenstoff) deutlich ab. Auf diese Weise ist es möglich, die Kontamination sowohl mit organischen Verbindungen als auch mit radioaktiven Nukliden so weit zu reduzieren, dass die Lösung mit geringem Aufwand entsorgt werden kann. Nur noch Niederschlag und Kathode müssen dann mit erheblich geringerem Volumen als radioaktiver Abfall entsorgt werden.

Eine Entsorgung der Kathode ist nicht erforderlich, d. h. deren weitere Verwendung ist möglich, wenn die auf ihr abgeschiedenen Metalle mit einer anorganischen Säure abgelöst werden. In diesem Fall muss nach Neutralisation nur noch die neutralisierte Säure gemeinsam mit einem gegebenenfalls durch Zerstören der Komplexbildner entstandenen Niederschlag (FeO, Fe₂O₃, Fe(OH)₂, Fe(OH)₃) entsorgt werden.

Bei hoher Konzentration an radioaktivem Co60 wird in einer vorteilhaften Ausgestaltung des Verfahrens eine zweistufige Elektrolyse durchgeführt, bei dem die Reinigungslösung nach einer ersten elektrolytischen Behandlung angesäuert wird und anschließend einer zweiten elektrolytischen Behandlung unterzogen wird. Mit anderen Worten: Zunächst wird die Reinigungslösung ohne Vorbehandlung elektrolysiert. Auf diese Weise wird das gelöste Fe abgeschieden und bei der Verwendung einer Anode mit Sauerstoffüberspannung zusätzlich ausgefällt. Nach dem Abfiltrieren wird die auf diese Weise vorbehandelte Reinigungslösung angesäuert und solange erneut elektrolysiert, bis die Konzentration an Aktivität (Co60) unter einer vorgegebenen Freigrenze ist. Danach kann sie neutralisiert und entsorgt werden.

Zur weiteren Erläuterung der Erfindung wird auf das nachstehenden Ausführungsbeispiele verwiesen, die zusätzlich anhand der Zeichnungen erläutert sind. Es zeigen:
Fig. 1 und 2 jeweils in einem Diagramm den Anteil, in dem Eisen Fe und Kobalt Co nach einstufiger bzw. zweistufiger Elektrolyse in der Reinigungslösung, auf der Elektrode und im Niederschlag vorhanden sind.

### Beispiel 1

Eine simulierte DE-Reinigungslösung (1,3 1) mit 10 g/l EDTA, 11,8 g/l Morpholin, entsprechend einem CSB-Wert von 29,2 g/l, 106 mg/l Co und 2,1 g/l Fe wurde an Diamantelektroden (Kathode und Anode) elektrolysiert. Nach 6 h bei 1,0 A/m² enthielt die Reinigungslösung (im Diagramm der Fig.1 graphisch durch die Balken I wiedergegeben) nur noch 0,3 % des Fe und 31% des Co. Auf der Kathode (im Diagramm der Fig.1 durch die Balken II veranschaulicht) wurden 1,5 % des Fe und 51 % des Co abgeschieden. 98,2 % des Fe und 18% des Co waren im Niederschlag (im Diagramm der Fig.1 durch die Balken III veranschaulicht) adsorbiert. Die EDTA war zu 96 % zersetzt, der CSB-Wert um etwa 50% reduziert.

Die auf diese Weise behandelte Reinigungslösung wurde filtriert, das Filtrat angesäuert (pH ≈ 2) und in einem anschließenden Behandlungsschritt 8h bei 2,0 A/m² erneut elektrolysiert. Von den in der Lösung verbliebenen 6,3 mg/l Fe wurden 6,0 mg/l auf der Kathode (im Diagramm der Fig.2 graphisch durch die Balken II wiedergegeben) abgeschieden, so dass auf der Kathode nunmehr 0,28% und in der Lösung nur noch 0,4 mg/l oder 0,02 % vom ursprünglich in der Reinigungslösung gelösten Fe (Balken I) vorhanden waren. Vom restlichen Co (33 mg/l bzw. 31 %) wurden 32,4 mg/l bzw. 30,4% vom ursprünglich gelösten Co auf der Kathode (Balken II) abgeschieden, so dass sich nur noch 0,6 ppm oder 0,6 % vom ursprünglich gelösten Co in der Reinigungslösung befanden.

Bereits nach einer Behandlungsdauer von 2h im zweiten Behandlungsschritt wurden die Endwerte des EDTA-Gehaltes und des CSB-Wertes mit 0,01 g/l bzw. 0,16 g/l erreicht. Sowohl der Gehalt an EDTA als auch der CSB-Wert wurden durch die kombinierte Behandlung um über 99% reduziert.

### Beispiel 2

Eine simulierte Reinigungslösung (1,3 1) mit 10 g/l EDTA, 11,8 g/l Morpholin, entsprechend einem CSB-Wert von 29,2 g/l, 63 mg/l Co und 1,96 g/l Fe wurde in einem ersten Schritt auf einen pH-Wert von ungefähr 2 angesäuert und 8h mit 2000 A/m² elektrolysiert. Nach Beendigung der sauren Elektrolyse waren auf der Kathode 92% des ursprünglich gelösten Co und 89% des ursprünglich gelösten Fe abgeschieden. In der Lösung befanden sich noch 5mg/l Co und 0,22g/l Fe. Der CSB-Gehalt in der Lösung betrug nur noch 0,29g/l und der Gehalt an EDTA in der Lösung war auf 0,25g/l reduziert.

Im Falle einer radioaktiven Kontamination wird das auf der Kathode abgeschiedene Fe und Co mit einer Säure, z.B. Schwefelsäure abgelöst, die Lösung anschließend neutralisiert und eingedampft. Andernfalls können Fe und Co nach vorherigem Ansäuern anodisch abgelöst werden. Die entstehende Lösung kann dann mit NH₃ neutralisiert und anschließend ebenfalls eingedampft werden.

Der Vorteil einer solchen sauren einstufigen Elektrolyse nach Beispiel 2 besteht im wesentlichen darin, dass die in Beispiel 1 erforderlichen Stufen, Filtration und erneute Elektrolyse, entfallen.

## Patentansprüche

1. Verfahren zum Konditionieren einer bei der nasschemischen Reinigung eines nuklearen Dampferzeugers anfallenden Reinigungslösung, bei dem die Reinigungslösung elektrolytisch behandelt und in der Reinigungslösung enthaltene radioaktive metallische Nuklide an einer Kathode abgeschieden werden, wobei die Kathode eine Diamantelektrode ist, deren Potential oberhalb des Potentials der Wasserstoffentwicklung eingestellt wird.

2. Verfahren nach Anspruch 1, bei dem die auf der Kathode abgeschiedenen Metalle mit einer Säure abgelöst werden.

3. Verfahren nach Anspruch 1 oder 2, bei dem die Reinigungslösung nach der elektrolytischen Behandlung angesäuert wird und anschließend erneut elektrolytisch behandelt wird.

4. Verfahren nach einem der vorhergehenden Ansprüche, bei dem die Anode aus einem Werkstoff besteht, der eine Sauerstoffüberspannung aufweist, und bei dem das Potential der Anode unterhalb des Potentials der Sauerstoffentwicklung eingestellt wird.

5. Verfahren nach Anspruch 4, bei dem die Anode eine Diamantelektrode ist.

## Claims

1. Method for conditioning a cleaning solution resulting from the wet chemical cleaning of a nuclear steam generator, wherein the cleaning solution is treated electrolytically and radioactive, metallic nuclides contained in the cleaning solution are deposited on a cathode, wherein the cathode is a diamond electrode, the potential of which is adjusted above the potential of hydrogen evolution.

2. Method according to claim 1, wherein the metals deposited on the cathode are displaced with an acid.

3. Method according to claim 1 or 2, wherein the cleaning solution is acidified after the electrolytic treatment and is then treated electrolytically again.

4. Method according to one of the preceding claims, wherein the anode consists of a material having an oxygen surplus, and wherein the potential of the anode is adjusted below the potential of oxygen evolution.

5. Method according to claim 4, wherein the anode is a diamond electrode.

## Revendications

1. Procédé de conditionnement d'une solution de nettoyage produite lors du nettoyage chimique par voie humide d'un générateur de vapeur nucléaire, dans lequel la solution de nettoyage subit un traitement électrolytique et les nucléides métalliques radioactifs contenus dans la solution de nettoyage sont déposés sur une cathode, dans lequel la cathode est une électrode au diamant, dont le potentiel est réglé au-dessus du potentiel de développement d'hydrogène.

2. Procédé selon la revendication 1, dans lequel les métaux déposés sur la cathode sont dissous avec un acide.

3. Procédé selon les revendications 1 ou 2, dans lequel la solution de nettoyage est acidifiée après le traitement électrolytique et est ensuite soumise à un nouveau traitement électrolytique.

4. Procédé selon une des revendications précédentes, dans lequel l'anode est constituée d'un matériau, qui présente une surtension d'oxygène, et dans lequel le potentiel de l'anode est réglé au-dessous du potentiel de développement d'oxygène.

5. Procédé selon la revendication 4, dans lequel l'anode est une électrode au diamant.
